# EUROPÄISCHE PATENTANMELDUNG

(11) **EP 4 667 377 A1**
(43) Veröffentlichungstag der Anmeldung: **24.12.2025**
(21) Anmeldenummer: 25182713.5
(22) Anmeldetag: 13.06.2025
(51) Int. Cl.: B65D 1/26, B65D 21/02, B65D 65/46, D21J 3/00, D21J 7/00

(54) **DREIDIMENSIONALER FORMKÖRPER UND VERFAHREN ZUR HERSTELLUNG EINES DREIDIMENSIONALEN FORMKÖRPERS AUS FASERHALTIGEM MATERIAL**

(30) Priorität: 18.06.2024 DE 102024117136
(71) Anmelder: KIEFEL GmbH, 83395 Freilassing (DE)
(72) Erfinder: Rupp, Till, 83329 Waging am See (DE); Hagenauer, Richard, 83416 Saaldorf-Surheim (DE)
(74) Vertreter: DTS Patent- und Rechtsanwälte PartmbB

(57) **Zusammenfassung**

Es werden ein dreidimensionaler Formkörper (10) aus faserhaltigem Material und ein Verfahren zur Herstellung eines dreidimensionalen Formkörpers (10) aus faserhaltigem Material beschrieben, wobei der Formkörper (10) eine umlaufende Seitenwand (14) aufweist, die einen Innenraum des Formkörpers (10) umgibt, wobei die Seitenwand (14) ausgehend von einem Randbereich (16) zu einem Bodenbereich, wobei der Querschnitt der Seitenwand (14) im Bodenbereich kleiner wie der Querschnitt im Randbereich (16) ist, mindestens abschnittsweise einen degressiven Verlauf aufweist.

## Beschreibung

### Technisches Gebiet

Es werden ein dreidimensionaler Formkörper aus faserhaltigem Material und ein Verfahren zur Herstellung eines dreidimensionalen Formkörpers aus faserhaltigem Material beschrieben.

### Hintergrund

Faserhaltige Materialen werden vermehrt eingesetzt, um bspw. Verpackungen für Lebensmittel (bspw. Schalen, Kapseln, Boxen, etc.) und Konsumgüter (bspw. elektronische Geräte etc.) sowie Getränkebehälter herzustellen. Die faserhaltigen Materialien können dabei Naturfasern aufweisen, die bspw. aus nachwachsenden Rohstoffen oder Altpapier gewonnen werden. Die Naturfasern können in einer sogenannten Pulpe mit Wasser und ggf. weiteren Zusätzen, wie z.B. Stärke, vermischt und anschließend geformt werden. Zusätze können zudem Auswirkungen auf die Farbe, die Barriereeigenschaften und mechanische Eigenschaften haben. Eine Pulpe kann einen Anteil an Naturfasern von bspw. 0,1 bis 10 Gew.-% aufweisen. Der Anteil an Naturfasern kann in Abhängigkeit des Verfahrens, welches zur Herstellung von Verpackungen etc. angewandt wird, und der Produkteigenschaften des herzustellenden Produkts variieren. Fasern, wie bspw. Naturfasern, können auch in einem trockenen Zustand in Formwerkzeuge eingebracht und darin bearbeitet bzw. geformt werden. Alternativ können solche Fasern zu Ausgangsmaterialien für eine anschließende Formgebung verarbeitet werden. Ausgangsmaterialien für eine weitere Verarbeitung können bspw. sog. Bahnen oder Bögen, wie bspw. Airlaid, Fluff-Pulp, Papier etc. sowie Mehrschicht-Anordnungen aus den vorstehenden Materialien, aus einem faserhaltigen Material sein, die dann in einem Formwerkzeug umgeformt werden.

Herstellungsverfahren für Produkte bzw. Formkörper aus einem faserhaltigen Material umfassen einen Wet-Prozess, wobei die Formkörper aus Fasern verpresst werden, die aus einer wässrigen Suspension angesaugt und in einem oder mehreren Prozessschritten unter Wärme und Druck zu fertigen Formkörpern verpresst werden. Ein weiteres Verfahren betrifft einen Dry-Prozess, wobei ein verhältnismäßig lockerer Faserverbund (z.B. Airlaid) mit geringem Feuchtegehalt unter hohem Druck und Wärme zu fertigen Formkörpern verpresst wird.

Bei der Verarbeitung solcher Formkörper werden diese in einem nachgelagerten Bearbeitungsschritt, bspw. für einen Transport oder dergleichen, nach dem Umformen gestapelt. Bspw. ist es bekannt, warmgeformte Becher aus einem Kunststoff nach dem Formen zu stapeln, um diese anschließend zu transportieren, wobei im gestapelten Zustand der Platzbedarf für den Transport einer Vielzahl an Bechern erheblich reduziert ist. Die Becher können anschließend ohne große Schwierigkeiten voneinander getrennt werden, wobei die Becher stückweise aus einem Stapel von innen oder außen abgenommen werden. Das Kunststoffmaterial der Becher erlaubt dabei ein einfaches Gleiten von bspw. Seitenwänden der Becher aneinander. Bei einem Stapeln von bspw. Bechern oder Kapseln aus einem faserhaltigen Material besteht auch der Wunsch, diese nach der Herstellung zu stapeln, um während eines Transports oder einer Lagerung einen verhältnismäßig geringen Platzbedarf zu haben. Gerade bei Bechern oder dergleichen aus einem faserhaltigen Material erweist sich ein Stapeln jedoch als schwierig und mitunter äußert nachteilig, da aufgrund der Eigenschaften des faserhaltigen Materials, die Becher an den Kontaktstellen stark aneinander haften bzw. die Reibung zwischen den Fasern bzw. des faserhaltigen Materials erhöht ist. Infolgedessen ist ein großer Kraftaufwand zum Entnehmen von Bechern oder dergleichen aus einem Stapel erforderlich, wobei es auch zu einer Beschädigung der Becher kommen kann. Da die Becher bewusst so weit wie möglich identisch ausgebildet sind, stehen sie über eine verhältnismäßig große Fläche miteinander in Kontakt.

Damit weisen die bekannten Ausführungen von Formteilen aus einem faserhaltigen Material den Nachteil auf, dass diese sich nicht oder nur sehr schlecht stapeln und anschließend wieder entstapeln lassen, ohne dass ein großer Kraftaufwand erforderlich ist und/oder die Formkörper beim Entstapeln beschädigt werden.

### Aufgabe

Es besteht daher die Aufgabe darin, eine Lösung anzugeben, welche die Nachteile des Stands der Technik behebt, wobei insbesondere Formteile aus einem faserhaltigen Material einfach und ohne eine Beschädigung gestapelt und wieder entstapelt werden können.

### Lösung

Die vorstehend genannte Aufgabe wird durch einen dreidimensionalen Formkörper aus einem faserhaltigen Material gelöst, aufweisend eine umlaufende Seitenwand, die einen Innenraum des Formkörpers umgibt, wobei die Seitenwand ausgehend von einem Randbereich zu einem Bodenbereich, wobei ein Querschnitt der Seitenwand im Bodenbereich kleiner wie ein Querschnitt im Randbereich ist, mindestens abschnittsweise einen degressiven Verlauf aufweist.

Ein solcher Formkörper bietet eine Lösung für ein einfaches Stapeln und Entstapeln, wenn der Formkörper aus einem faserhaltigen Material besteht, durch eine Reduzierung der Kontaktfläche von ineinander gestapelten Formteilen, wie bspw. Bechern, Kapseln, etc.

Die Reduzierung der Kontaktfläche wird dadurch erreicht, dass die Seitenwand ausgehend vom Randbereich nach unten zu einem Bodenbereich einen degressiven Verlauf aufweist. Die sich dadurch ergebende Querschnittsänderung erlaubt es Formteile, wie bspw. Becher oder Kapseln, verhältnismäßig tief ineinander zu stapeln, wobei trotz der großen Überdeckung von benachbarten Seitenwänden von mindestens zwei Formteilen, die Kontaktfläche gegenüber bekannten Ausführungen erheblich reduziert ist. Die Überdeckung ist durch den Bereich definiert, in dem die Seitenwände von ineinander gestapelten Formteilen sich gegenüberliegen.

Die Ausprägung des degressiven Verlaufs definiert, wie groß die Kontaktflächen zwischen den Seitenwänden von ineinander gestapelten Formteilen ist.

Zusätzlich können Formteile einen Rand aufweisen, der sich im Randbereich orthogonal oder in einer abstehenden Anordnung vom Formkörper erstreckt, so dass über den Rand ein zu weites Hineinrutschen oder ein zu tiefes Stapeln verhindert wird. Somit kann hierüber die Kontaktfläche bzw. der maximale Kontaktbereich zwischen Seitenwänden von ineinander gestapelten Formteilen beschränkt bzw. festgelegt werden.

Der degressive Verlauf der Seitenwand ermöglicht daher ein Stapeln von faserhaltigen Formteilen, wobei der Einfluss der Fasern und die damit entstehende Reibung bzw. Haftwirkung von benachbarten Seitenwänden reduziert ist.

Ein weiterer Vorteil eines derart degressiven Verlaufs besteht in der leichten Entstapelung gegenüber rein konisch ausgebildeten Formkörpern, weil der Kontaktbereich bzw. die Anlagefläche zweier ineinander gestapelter Formkörper in der Nähe des Randbereichs liegt. Es kommt damit auch weniger zu einem Verklemmen, wie dies bspw. in der Nähe des Bodenbereichs bei rein konisch zulaufenden Formteilen der Fall ist, weil im Bereich mit dem größeren Querschnitt das Formteil stärker oder leichter gestaucht werden kann und damit eher einer Reib- oder Haftwirkung nachgibt.

Ein weiterer Vorteil eines degressiven Verlaufs kann sich auch bei der Verwendung von dreidimensionalen Formkörpern aus einem faserhaltigen Material ergeben, wenn diese nach einer Befüllung bei Gebrauch in entsprechende Aufnahmen eingesetzt und anschließend wieder entnommen werden müssen. So kann bspw. ein degressiver Verlauf eine leichtere Entnahme bzw. ein leichteres Auswerfen von Kaffeekapseln aus einem faserhaltigen Material aus einer Aufnahme einer Kaffeemaschine ermöglichen, da die benötigte Kraft zum Auswerfen im Wesentlichen konstant gehalten werden kann.

Der Querschnitt mindestens des Innenraums des Formteils kann dabei rund (kreisrund, elliptisch, oval) oder polygonal (dreieckig, viereckig, fünfeckig, etc.) sein.

Der degressive Verlauf kann entlang der Seitenwand oder in Abschnitten der Seitenwand stärker oder schwächer ausgebildet sein.

In weiteren Ausführungen kann der degressive Verlauf sich vom Bodenbereich bis hin zum Randbereich erstrecken, so dass die Seitenwand über die gesamte Höhe des Innenraums einen degressiven Verlauf aufweist, was ein Stapeln und Entstapeln weiter erleichtert.

In weiteren Ausführungen kann der degressive Verlauf entlang der Seitenwand pro definierbarer Wegstrecke in Streckenabschnitte mit gleicher Länge unterteilt sein, wobei die Steigung mindestens zwei aufeinander folgender Streckenabschnitte zueinander unterschiedlich ist.

In noch weiteren Ausführungen kann der Querschnitt oder ein Durchmesser des Innenraums entlang der Seitenwand vom Randbereich in Richtung Bodenbereich mit zunehmendem Abstand vom Randbereich pro definierbarer Wegstrecke um das 0,4 - 0,9-fache abnehmen, wobei in diesem Bereich eine ausreichende Stabilität des Formkörpers bei minimaler Kontaktfläche im ineinander gestapelten Zustand von Formkörpern vorherrscht.

In weiteren Ausführungen kann die definierbare Wegstrecke parallel zur Höhe des Innenraums oder entlang der Fläche der Seitenwand definiert sein.

Je nach Definition der Wegstrecke über die Höhe des Innenraums oder entlang der Seitenwand können der Querschnitt oder Durchmesser pro Streckenabschnitt um ein festlegbares Maß abnehmen, das bspw. im vorstehend angegeben Bereich liegt.

In weiteren Ausführungen kann die Seitenwand abschnittsweise einen geradlinigen und einen gekrümmten Verlauf aufweisen, wobei in Abschnitten der Seitenwand, die einem Kontaktbereich von gestapelten Formteilen folgen, der Verlauf wieder geradlinig ausgeführt sein kann, sofern dadurch keine zusätzliche Kontaktstelle erzeugt wird.

In weiteren Ausführungen kann der Randbereich einen Hinterschnitt aufweisen, der ein Stapeln und Entstapeln weiter unterstützt, wobei der Kontaktbereich im gestapelten Zustand von Formkörper im Randbereich reduziert wird.

In weiteren Ausführungen kann der Formkörper eine Stapelschulter im Übergang zwischen Randbereich und Seitenwand aufweisen. Bei der Ausbildung von Rändern in einem Randbereich können diese bspw. einen ringartigen Abschnitt aufweisen, der insbesondere im Übergang von der Seitenwand zu dem ringartigen Abschnitt eine zusätzliche Stapelschulter ausbildet. Die Stapelschulter kann festlegen, wie weit Formteile ineinander gestapelt werden können. Somit dient die Stapelschulter als ein Begrenzungselement. Wenn im Bereich der Stapelschulter, vorzugsweise oberhalb der Stapelschulter ausgehend vom Übergang zwischen ringartigen Abschnitt und Seitenwand im ringartigen Abschnitt ein Hinterschnitt vorgesehen ist, wird die Kontaktfläche im Bereich des ringartigen Abschnitts durch den Hinterschnitt reduziert, so dass eine Stapelschulter ohne die bisherigen Nachteile, wie im Stand der Technik, in einem Formteil bereitgestellt werden kann. Damit kann insbesondere ein Begrenzungselement für ein Stapeln bereitgestellt werden, dessen Kontaktflächen auf ein Minimum begrenzt sind und die Funktion des Begrenzungselements auf die wesentliche Komponente beschränkt wird.

In weiteren Ausführungen kann der Hinterschnitt ausgehend von einem oberen Abschnitt des Randbereichs zu einem unteren Abschnitt des Randbereichs in Richtung Bodenfläche einen zunehmenden Querschnitt aufweisen.

In weiteren Ausführungen kann der degressive Verlauf so gestaltet sein, dass es bei einem Stapeln von dreidimensionalen Formkörpern nur zu einem Linienkontakt zwischen mindestens zwei gestapelten dreidimensionalen Formkörpern im Bereich von benachbarten Seitenwänden der mindestens zwei dreidimensionalen Formkörper kommt. Der Linienkontakt ist definiert durch eine äußere Umfangslinie, welche im Wesentlichen parallel zu einer Bodenfläche bzw. dem Bodenbereich der Formkörper verläuft. Dabei können in solchen Ausführungen die mindestens zwei Formkörper zwischen ihren Seitenwänden nur über einen ringförmigen Kontaktbereich miteinander in Kontakt stehen. D.h. der Kontaktbereich ist auf ein Minimum reduziert, so dass ein Entstapeln sehr einfach erfolgen kann.

Die vorstehend genannte Aufgabe wird ferner durch ein Verfahren zur Herstellung eines dreidimensionalen Formkörpers gemäß einer der vorstehenden Ausführungen gelöst, aufweisend
- Bereitstellen eines faserhaltigen Materials,
- Einbringen des faserhaltigen Materials in eine Form eines Formwerkzeugs;
- Schließen des Formwerkzeugs durch relative Verlagerung der Form und eines korrespondierenden Formelements, und
- Verpressen des faserhaltigen Materials zu einem dreidimensionalen Formkörper unter Ausbildung eines mindestens abschnittsweise degressiven Verlaufs in einer Seitenwand des Formkörpers.

Weitere Merkmale, Ausgestaltungen und Vorteile ergeben sich aus der nachfolgenden Darstellung von Ausführungsbeispielen mit Bezug auf die Figuren.

### Kurzbeschreibung der Figuren

In den Zeichnungen zeigt:
- Fig. 1: eine schematische Darstellung eines Formteils in einer Schnittansicht;
- Fig. 2: eine schematische Darstellung gestapelter Formteile in einer Schnittansicht;
- Fig. 3: eine weitere schematische Darstellung eines Formteils;
- Fig. 4: eine schematische Darstellung eines weiteren Formteils in einer Schnittansicht;
- Fig. 5: eine vergrößerte Darstellung eines Ausschnitts des Formteils von Fig. 4;
- Fig. 6: eine schematische Darstellung weiterer gestapelter Formteile in einer Schnittansicht;
- Fig. 7: eine vergrößerte Darstellung des Kontaktbereichs in der Stapelschulter der Formteile von Fig. 6;
- Fig. 8: eine schematische Darstellung noch weiterer gestapelter Formteile in einer Schnittansicht;
- Fig. 9: eine vergrößerte Darstellung des Kontaktbereichs in der Stapelschulter der Formteile von Fig. 8; und
- Fig. 10: eine vergrößerte Darstellung des Kontaktbereichs zwischen den Seitenwänden der Formteile von Fig. 8.

### Detaillierte Beschreibung von Ausführungsbeispielen

Nachfolgend werden mit Bezug auf die Figuren Ausführungsbeispiele der hierin beschriebenen technischen Lehre dargestellt. Für gleiche Komponenten, Teile und Abläufe werden in der Figurenbeschreibung gleiche Bezugszeichen verwendet. Für die hierin offenbarte technische Lehre unwesentliche oder für einen Fachmann sich erschließende Komponenten, Teile und Abläufe werden nicht explizit wiedergegeben. Im Singular angegebene Merkmale sind auch im Plural mitumfasst, sofern nicht explizit etwas anderes ausgeführt ist. Dies betrifft insbesondere Angaben wie "ein" oder "eine".

Fig. 1 zeigt eine schematische Darstellung eines Formteils 10 in einer Schnittansicht. Das Formteil 10 kann bspw. als Schale, Becher, Kapsel etc. ausgebildet sein und besteht aus einem faserhaltigen Material oder weist als überwiegenden Bestandteil faserhaltiges Material auf. Das faserhaltige Material kann bspw. überwiegend natürliche Fasern aufweisen. Das faserhaltige Material kann Zusätze aufweisen, welche die Eigenschaften des Formteils 10 im Hinblick auf Barriereeigenschaften, mechanische Eigenschaften (Festigkeit etc.), Farbe, Bedruckbarkeit etc. beeinflussen.

Das in Fig. 1 gezeigte Formteil 10 weist einen Bodenbereich 12 auf, der als Stellfläche für das Formteil 10 dienen kann. Vom Bodenbereich 12 aus erstreckt sich eine umlaufende Seitenwand 14. An die Seitenwand 14 schließt sich ein Randbereich 16 mit einem Ring 15 und einem Rand 17 an. In einem Übergang 24 von der Seitenwand 14 in den Randbereich 16 weist das Formteil 10 eine Stapelschulter 30 auf. Das Formteil 10 weist einen runden Querschnitt auf und kann rotationssymmetrisch ausgebildet sein. In weiteren Ausführungen kann der Querschnitt polygonal ausgeführt sein.

Für ein leichteres Stapeln und Entstapeln von derartigen Formteilen 10 weist das in Fig. 1 gezeigte Formteil 10 einen degressiven Verlauf in der Seitenwand 14 auf, so dass der Querschnitt bzw. Durchmesser mit zunehmendem Abstand vom Randbereich 16 in Richtung des Bodens 12 zunehmend abnimmt. Damit wird erreicht, dass im gestapelten Zustand von Formteilen 12 ein Kontaktbereich 20 (siehe Fig. 2) zwischen zwei Seitenwänden 14 auf ein erforderliches Minimum reduziert werden kann. Dabei wird der flächenmäßige Anteil der Seitenwände 14 reduziert, welche im gestapelten Zustand aneinander liegen und direkt miteinander in Kontakt stehen. Bisher war der Kontaktbereich von bspw. Bechern aus dem Stand der Technik, die aus einem faserhaltigen Material bestehen, verhältnismäßig groß und konnte sich fast über die gesamte Seitenwandfläche erstrecken. Dies hatte zur Folge, dass beim Stapeln ein verhältnismäßig großer Kraftaufwand aufgebracht werden musste, weil die in Kontakt kommenden Seitenwände aufgrund des faserhaltigen Materials eine starke Reibung bzw. Anhaftung aufweisen. Ebenso ist es bei der bekannten Ausführung von Formteilen ein hoher Kraftaufwand erforderlich, um ineinander gestapelte Formteile zu entstapeln. Darüber hinaus sind im Stand der Technik die erforderlichen Kräfte zum Stapeln und Entstapeln von der Überdeckung der Seitenflächen 14 bzw. der Stapeltiefe abhängig, und müssen während des Stapelns und Entstapelns verändert werden, um eine Beschädigung von Formteilen zu reduzieren. Insgesamt ist es daher mit der bekannten Ausgestaltung von Formteilen nur mit großem Aufwand möglich, Formteile zu stapeln und zu entstapeln, wobei eine Beschädigung durch die Haftung bzw. Reibung der Seitenwände aufgrund des faserhaltigen Materials stets gegeben ist.

Der degressive Verlauf des Querschnitts bzw. Durchmessers des Formteils 10 in den gezeigten Ausführungen erlaubt eine Reduzierung der Kontaktflächen, wodurch der Effekt der Anhaftung zwischen Formteilen 10 reduziert wird.

Das Formteil 10 weist zusätzlich einen Hinterschnitt 18 im Randbereich 16 auf. Der Hinterschnitt 18 befindet sich in einem Ring 15, der sich an die Stapelschulter 30 anschließt. Die Stapelschulter 30 ist im Übergang 24 zwischen Seitenwand 14 und Ring 15 ausgebildet (siehe bspw. Fig. 5). Im Bereich der Stapelschulter 30 kann das Formteil 10 eine gegenüber der Seitenwand 14 signifikante Querschnittsänderung bzw. Änderung des Durchmessers aufweisen. Fig. 1 zeigt insbesondere eine schematisch stark ausgebildete Änderung des Durchmessers zur Illustration. Durch die Stapelschulter 30 wird an der Außenseite des Formteils 10 eine Anlagefläche 32 für einen korrespondierenden Bereich bzw. eine Anlagefläche 34 eines weiteres Formteils 10 geschaffen. Eine solche Ausbildung ist insbesondere in den Fig. 6, 7 und 9 gezeigt, wobei zusätzlich zu einem Kontakt zwischen mindestens zwei Formteilen 10 an deren Seitenwänden 14 ein erstes Formteil 10 in einem Kontaktbereich 22 über dessen Anlagefläche 32 an der Außenseite der Stapelschulter 30 mit einer Anlagefläche 34 an der Innenseite eines zweiten Formteils 10 im Übergang vom Ring 15 zum Rand 17 in Kontakt steht. Ein in das Formteil 10 eingesetztes weiteres Formteil 10 liegt dabei mit seiner Stapelschulter 30 am Übergang vom Ring 15 zum Rand 17 an, wie bspw. in Fig. 2 gezeigt. Durch eine zueinander verschiedene Ausgestaltung der Radien an der Innenseite und der Außenseite im Bereich der Stapelschulter 30 bzw. im Übergang von Rand 17 zum Ring 15 kann die Auflagefläche bzw. der Kontaktbereich 22 (Fig. 2) weiter reduziert werden, wobei der Radius an der Innenseite größer sein kann, wie der Radius an der Außenseite des Formteils 10.

Die Ausbildung des Rands 17 im Randbereich 16 kann, wie bspw. in Fig. 1 gezeigt, orthogonal zur Hochachse H, oder auch gekrümmt, rinnenartig etc. sein.

Fig. 2 zeigt eine schematische Darstellung gestapelter Formteile 10 in einer Schnittansicht. Die Formteile 10 entsprechen im Wesentlichen der zuvor mit Bezug auf Fig. 1 gezeigten Ausführung. Der Kontaktbereich 20 zwischen den Seitenwänden 14 der Formteile 10 und der Kontaktbereich 22 zwischen den Randbereichen 16 bzw. Stapelschultern 30 der Formteile 10 sind gegenüber Formteilen aus dem Stand der Technik reduziert, so dass die Nachteile aufgrund des faserhaltigen Materials und dessen Eigenschaften ebenfalls reduziert sind.

Fig. 3 zeigt eine weitere schematische Darstellung eines Formteils 10 und eine beispielhafte Ausführung eines degressiven Verlaufs. Entlang der Hochachse H des Formteils 10 sind Abschnitte A₁ bis A₅ bzw. A'₁; bis A'₅ definiert. Die Abschnitte A₁ bis A₅ unterteilen die Seitenwand 14 in parallel zur Hochachse verlaufende und gleich große Abschnitte. Mit zunehmendem Abstand vom Randbereich nimmt bei den Abschnitten A₁ bis A₅ die Krümmung in den Abschnitten A'₁ bis A'₅ zu, so dass die Auslenkung orthogonal zur Hochachse H zunimmt. Dementsprechend nimmt die Länge der Abschnitte A'₁ bis A'₅ mit zunehmendem Abstand zum Randbereich 16 in Richtung des Bodens 12 zu.

Der degressive Verlauf kann einen Ast einer Parabel beschreiben, wobei in weiteren Ausführungen der Ast einer Parabel um einen Drehpunkt D gedreht sein kann. Der Drehpunkt kann sich insbesondere in einem Abschnitt der Seitenwand 14 befinden, welcher näher am Randbereich 16 als am Boden 12 liegt. In Fig. 3 ist eine bespielhafte Position für einen Drehpunkt D gezeigt.

Fig. 4 zeigt eine schematische Darstellung eines weiteren Formteils 10 in einer Schnittansicht. Das Formteil 10 unterscheidet sich von den anderen gezeigten Ausführungen in der Form, weist jedoch ebenfalls eine degressiven Seitenwandverlauf für eine Seitenwand 14 und einen Hinterschnitt 18 auf, der sich ausgehend von einer Stapelschulter 30 in einem Ring 15 eines Randbereichs 16 erstreckt, wie in Fig. 5 im Detail dargestellt.

Der degressive Verlauf der Seitenwand 14 ist durch eine Gerade g gezeigt, die am unteren Ende der Seitenwand 14 auf Höhe des Bodens 12 beabstandet zur Seitenwand 14 verläuft. Auf der Höhe des Bodens 12 schließt die Gerade g mit der Außenseite des Formteils 10 gegenüber der Seitenwand 14 einen Winkel α ein, der im Bereich von 0,5° bis 25° liegen kann. Vorzugsweise liegt der Winkel α etwa zwischen 1° und 15°.

Fig. 5 zeigt eine vergrößerte Darstellung eines Ausschnitts des Formteils 10 von Fig. 4 im Randbereich 16. Es sind insbesondere eine Ausführung der Stapelschulter 30 und des Rings 15 gezeigt. Der Hinterschnitt 18 kann, wie in Fig. 5 gezeigt, einen negativen Verlauf im Hinblick auf eine Form- und Entformrichtung, welche in Richtung der Hochachse H verläuft, aufweisen. Dabei weist der Hinterschnitt 18 im Bereich einer inneren Randfläche 19 einen durch eine Gerade h gezeigten Verlauf auf, der ausgehend von einem Startpunkt P des Hinterschnitts 18 gegenüber einer parallel zur Hochachse H verlaufenden Gerade p um einen Winkel β geneigt ist. Der Winkel β kann im Bereich von 0,5° bis 10° liegen kann. Vorzugsweise liegt der Winkel β etwa zwischen 0,5° und 2°.

Der Hinterschnitt 18 sorgt dafür, dass die Kontaktfläche 22 im Randbereich 16 gegenüber Formteilen aus dem Stand der Technik reduziert ist. In Fig. 5 ist eine Ausbildung der Kontaktbereiche 22 gezeigt, welche die Anlagefläche 32 an der Außenseite der Stapelschulter 30 und eine Anlagefläche 34 im Übergang zwischen Ring 15 und Rand 17 umfasst, wobei an der Anlagefläche 32 eine Anlagefläche 34 eines weiteren Formteils 10 und an der Anlagefläche 34 eine Anlagefläche 32 eines noch weiteren Formteils 10 in Anlage kommen kann und wobei die Kontaktflächen somit reduziert sind.

Fig. 6 zeigt eine schematische Darstellung weiterer gestapelter Formteile 10 in einer Schnittansicht, wobei die Anlage zweier Formteile 10 durch die spezielle Ausbildung der Stapelschulter 30 gezeigt ist. Fig. 7 zeigt eine vergrößerte Darstellung des Kontaktbereichs 22 zwischen einer Anlagefläche 32 an der Außenseite der Stapelschulter 30 eines Formteils 10 und einer Anlagefläche 34 im Übergang zwischen einem Ring 15 und einem Rand 17 der Formteile 10 von Fig. 6. Der Hinterschnitt 18 vergrößert, wie schematisch gezeigt, einen Bereich zwischen einer Randfläche 19 und der gegenüberliegenden Außenseite der gegenüberliegenden Seitenwand 14.

Fig. 8 zeigt eine schematische Darstellung noch weiterer gestapelter Formteile 10 in einer Schnittansicht, wobei neben der speziellen Ausbildung der Stapelschulter 30 auch ein degressiver Verlauf der Seitenwände 14 gezeigt ist, wodurch die Kontaktfläche zwischen den Seitenwänden 14 ineinander gestapelter Formteile 10 erheblich reduziert ist und diese daher auch leicht entstapelt werden können. Fig. 9 zeigt eine vergrößerte Darstellung des Kontaktbereichs 22 zwischen einer Anlagefläche 32 an der Außenseite der Stapelschulter 30 eines Formteils 10 und einer Anlagefläche 34 im Übergang zwischen einem Ring 15 und einem Rand 17 der Formteile 10 von Fig. 8 und Fig. 10 zeigt eine vergrößerte Darstellung des Kontaktbereichs 20 zwischen den Seitenwänden 14 der Formteile 10 von Fig. 8.

Die Ausbildung von hierin beschriebenen Formteilen 10 kann in einem Formwerkzeug zum Verpressen von faserhaltigem Material erfolgen, welche an die Geometrie des herzustellenden Formteils 10 angepasste Geometrie und Formflächen aufweist. Die beschriebene Ausgestaltung von Formteilen 10 erfordert trotz der optimierten Ausführung im Hinblick auf geringe Kontaktflächen 20, 22 bei gestapelten Formteilen 10 keine komplexe Werkzeugausbildung, wobei bspw. Hinterschnitte 18 ohne Schieber oder andere gesonderte bewegliche Formelemente in einem Formwerkzeug erfolgen kann.

Die Herstellung von dreidimensionalen Formkörpern 10 kann in mehreren Schritten erfolgen, wobei zuerst ein Bereitstellen eines faserhaltigen Materials erfolgen kann. Das faserhaltige Material kann bspw. als Pulpe oder trockenes Fasermaterial bereitgestellt werden.

Anschließend erfolgt ein Einbringen des faserhaltigen Materials in eine Form eines Formwerkzeugs und danach ein Schließen des Formwerkzeugs durch relative Verlagerung der Form und eines korrespondierenden Formelements. Dabei erfolgt dann ein Verpressen des faserhaltigen Materials zu dreidimensionalen Formkörpern 10 unter Ausbildung eines mindestens abschnittsweise degressiven Verlaufs in einer Seitenwand 14 des Formkörpers 10. Zusätzlich können gleichzeitig Hinterschnitte 18 in Randbereichen 16 erzeugt werden.

Da in der Regel die Hinterschnitte 18 nur eine geringe Auslenkung aufweisen, können die Formteile 10 nach dem Verpressen analog beim Entformen von Kunststoff kurzfristig elastisch verformt werden. Je geringer die Ausprägung von Hinterschnitten 18 ist, desto geringer ist die Belastung für das geformte Formteil 10 bzw. das verpresste faserhaltige Material.

In weiteren Ausführungen kann die Ausbildung von Hinterschnitten 18 in Randbereichen 16 in einem nachgelagerten Bearbeitungsschritt nach dem Umformen bzw. Verpressen im Formwerkzeug erfolgen, wobei aufgrund von Feuchtigkeitsunterschieden nach dem Verpressen durch ein Trocken das faserhaltige Material sich zusammenziehen kann, so dass feuchte Bereiche im Randbereich, insbesondere im Ring 15, sich zu einem Hinterschnitt 18 zusammenziehen oder den Hinterschnitt 18 stärker ausprägen. Ein Vorteil solcher nachgelagerter Verformungsschritte besteht darin, dass nur geringe oder keine Hinterschnitte 18 beim Verpressen ausgebildet werden müssen, was das Auswerfen bzw. Entnehmen von geformten Formteilen 10 aus Formwerkzeugen erleichtert, da nur eine geringe oder keine Verformung der Hinterschnitte 18 beim Entformen erfolgen.

Die Ausbildung von Formteilen 10 kann je nach gewünschter Gestalt variieren. Wesentlich für die hierin offenbarte Ausführung ist die Bereitstellung von flächenmäßig reduzierten Kontaktflächen 20, 22 bei gestapelten Formteilen 10.

Die hierin beschriebenen Formteile 10 bestehen aus einem faserhaltigen Material und können bspw. in einem sogenannten Wet-Prozess hergestellt werden, wobei zunächst Vorformlinge aus einem faserhaltigen Material bereitgestellt werden können, die anschließend unter thermischer Einwirkung verpresst werden. Die Bereitstellung der Vorformlinge kann derart erfolgen, wobei Fasern aus einer wässrigen Lösung (Pulpe) angesaugt und dreidimensionale Vorformlinge gebildet werden, welche im Wesentlichen bereits die Gestalt von herzustellenden Erzeugnissen aufweisen. Zusätzlich können Additive und Zusätze, wie bspw. Stärke, chemische Zusätze, Wachs, etc. einer Pulpe zugeführt werden, um die Eigenschaften der herzustellenden Produkte (z.B. Barriereeigenschaften) und die Verarbeitbarkeit zu beeinflussen. Bei den Fasern kann es sich bspw. um natürliche Fasern, wie Cellulosefasern, oder Fasern aus einem faserhaltigen Ursprungsmaterial (z.B. Altpapier) handeln. Da als Ausgangsmaterial für die Formteile 10 eine faserhaltige Pulpe mit natürlichen Fasern verwendet werden kann, können die hergestellten Formteile 10 nach ihrer Verwendung selbst wieder als Ausgangsmaterial für die Herstellung von Formteilen 10 oder anderen Erzeugnissen dienen oder kompostiert werden, weil diese in der Regel vollständig zersetzt werden können und keine bedenklichen, umweltgefährdenden Stoffe enthalten.

Die Vorformlinge können in weiteren Ausführungen einem Vorpressschritt unterzogen werden. Anschließend werden die Vorformlinge in einer Heißpresseinrichtung unter Druck und Wärmeeinwirkung zu dreidimensionalen Formteilen 10 verpresst.

Weiterhin können die Formteile 10 aus einer losen Zellulosebahn (Airlaid) oder einem Papier (um)geformt werden.

In weiteren Ausführungen können die Formteile 10 nach ihrer Herstellung laminiert oder anderweitig behandelt werden, um bestimmte Eigenschaften zu erzielen.

### Bezugszeichenliste

- 10: Formteil
- 12: Boden
- 14: Seitenwand
- 15: Ring
- 16: Randbereich
- 17: Rand
- 18: Hinterschnitt
- 19: Randfläche
- 20: Kontaktbereich
- 22: Kontaktbereich
- 24: Übergang
- 30: Stapelschulter
- 32: Anlagefläche
- 34: Anlagefläche

- α: Winkel
- β: Winkel
- g: Gerade
- h: Gerade
- p: Gerade
- D: Drehpunkt
- H: Hochachse
- P: Startpunkt

## Patentansprüche

1. Dreidimensionaler Formkörper aus faserhaltigem Material, aufweisend eine umlaufende Seitenwand (14), die einen Innenraum des Formkörpers (10) umgibt, wobei die Seitenwand (14) ausgehend von einem Randbereich (16) zu einem Bodenbereich, wobei ein Querschnitt der Seitenwand (14) im Bodenbereich kleiner wie ein Querschnitt im Randbereich (16) ist, mindestens abschnittsweise einen degressiven Verlauf aufweist.

2. Dreidimensionaler Formkörper nach Anspruch 1, wobei der degressive Verlauf sich vom Bodenbereich bis hin zum Randbereich (16) erstreckt.

3. Dreidimensionaler Formkörper nach Anspruch 1 oder 2, wobei der degressive Verlauf entlang der Seitenwand (14) pro definierbarer Wegstrecke in Streckenabschnitte mit gleicher Länge unterteilt ist, wobei die Steigung mindestens zwei aufeinander folgender Streckenabschnitte zueinander unterschiedlich ist.

4. Dreidimensionaler Formkörper nach Anspruch 3, wobei die definierbare Wegstrecke parallel zur Höhe des Innenraums oder entlang der Fläche der Seitenwand (14) definiert ist.

5. Dreidimensionaler Formkörper nach einem der Ansprüche 1 bis 4, wobei die Seitenwand (14) einen geradlinigen und einen gekrümmten Verlauf aufweist.

6. Dreidimensionaler Formkörper nach einem der Ansprüche 1 bis 5, wobei der Randbereich (16) einen Hinterschnitt (18) aufweist.

7. Dreidimensionaler Formkörper nach Anspruch 6, aufweisend eine Stapelschulter (30) in einem Übergang (24) zwischen Randbereich (16) und Seitenwand (14).

8. Dreidimensionaler Formkörper nach Anspruch 6 oder 7, wobei der Hinterschnitt (18) ausgehend von einem oberen Abschnitt des Randbereichs (16) zu einem unteren Abschnitt des Randbereichs (16) in Richtung Bodenfläche einen zunehmenden Querschnitt aufweist.

9. Dreidimensionaler Formkörper nach einem der Ansprüche 1 bis 8, wobei der degressive Verlauf so gestaltet ist, dass es bei einem Stapeln von dreidimensionalen Formkörpern (10) nur zu einem Linienkontakt zwischen mindestens zwei gestapelten dreidimensionalen Formkörpern (10) im Bereich von benachbarten Seitenwänden (14) der mindestens zwei dreidimensionalen Formkörper (10) kommt.

10. Verfahren zur Herstellung eines dreidimensionalen Formkörpers (10) nach einem der Ansprüche 1 bis 9, aufweisend
- Bereitstellen eines faserhaltigen Materials,
- Einbringen des faserhaltigen Materials in eine Form eines Formwerkzeugs;
- Schließen des Formwerkzeugs durch relative Verlagerung der Form und eines korrespondierenden Formelements, und
- Verpressen des faserhaltigen Materials zu einem dreidimensionalen Formkörper (10) unter Ausbildung eines mindestens abschnittsweise degressiven Verlaufs in einer Seitenwand (14) des Formkörpers (10).
